# EUROPÄISCHE PATENTSCHRIFT

(11) **EP 0 303 848 B1**
(45) Veröffentlichungstag und Bekanntmachung des Hinweises auf die Patenterteilung: **09.10.1991**
(21) Anmeldenummer: 88111738.6
(22) Anmeldetag: 21.07.1988
(51) Int. Cl.: G08G 1/054

(54) **Vorrichtung zur Verkehrsüberwachung**
Traffic-monitoring device
Dispositif de surveillance du trafic

(30) Priorität: 19.08.1987 DE 3727562
(43) Veröffentlichungstag der Anmeldung: 22.02.1989
(73) Patentinhaber: Robot Foto & Electronic GmbH & Co KG, D-40597 Düsseldorf (DE)
(72) Erfinder: Loeven, Hans-Gerd, D-4100 Duisburg 25 (DE)
(74) Vertreter: Weisse, Jürgen, Dipl.-Phys. Patentanwalt

(56) Entgegenhaltungen:
- EP-A- 0 067 905
- DE-A- 3 422 764
- FR-A- 2 549 263
- GB-A- 1 494 945
- US-A- 4 173 010

## Beschreibung

### Technisches Gebiet

Die Erfindung betrifft eine Vorrichtung zur Verkehrsüberwachung, enthaltend

- (a): einen auf durchfahrende Fahrzeuge ansprechenden Sensor,
- (b): Mittel zur Feststellung einer Übertretung von Verkehrsregeln durch das durchfahrende Fahrzeug,
- (c): Mittel zur Erzeugung von Zeitinformationen in Verbindung mit den durchfahrenden Fahrzeugen und
- (d): eine photographische Aufnahmeeinrichtung mit einem Auslöser, der von den Mitteln zur Feststellung einer Übertretung von Verkehrsregeln gesteuert ist, zur Aufnahme eines die Verkehrsregeln übertretenden, durchfahrenden Fahrzeugs und der zugehörigen Zeitinformationen.

Es kann sich dabei um eine Vorrichtung zur photographischen Verkehrsüberwachung handeln, bei welcher eine photographische Aufnahme des Fahrzeugs gemacht wird, wenn eine Übertretung einer Verkehrsregel festgestellt wird. Beispiele für solche Vorrichtungen sind Ampelüberwachungsanlagen oder mit Dopplerradar arbeitende photographische Geschwindigkeits ― Überwachungsanlagen.

### Zugrundeliegender Stand der Technik

Es sind Vorrichtungen zur automatischen photographischen Überwachung von ampelgeregelten Kreuzungen bekannt. Ein Fühler, etwa eine in der Fahrbahn verlegte Induktionsschleife gibt ein Signal, wenn ein Fahrzeug in eine durch eine Ampel überwachte Kreuzung einfährt. Ein weiteres Signal wird von der Ampel geliefert, wenn die Ampel in ihre Sperrphase übergeht. Fährt das Fahrzeug in die Kreuzung während der Sperrphase ein, wird eine photographische Aufnahme ausgelöst, welche das Fahrzeug und dessen Kennzeichen festhält. Damit kann das Fahrzeug identifiziert und die Übertretung beweiskräftig festgehalten werden. Um die Beweiskraft der photographischen Registrierung zu verbessern, werden üblicherweise mehrere Aufnahmen nacheinander ausgelöst.

Solche Einrichtungen sind beispielsweise beschrieben in der DE-C-683658, der US-A-2871088, der AT-C-225077, der DE-B-1078797, einem Aufsatz in "Polizei, Technik, Verkehr" Heft 8 (1965), 269-272, und der DE-C-2365331.

Eine Einrichtung dieser Art ist auch in der FR-A1-2547263 beschrieben. Darin werden Signale, welche die Ampelstellung, die Durchfahrt eines Fahrzeuges und die Uhrzeit angeben, sowie ein Startsignal für einen Papier- oder Magnetdrucker auf einen Mikroprozessor gegeben. Ein erster Ausgang des Mikroprozessors führt zu einem Streifenregistriergerät, ein zweiter zu einer photographischen Kamera und ein dritter zu einem Rechner.

Es ist weiterhin bekannt, die Geschwindigkeit eines Fahrzeuges zu messen und bei Überschreitung einer zulässigen Höchstgeschwindigkeit eine photographische Aufnahme auszulösen, durch welche das Fahrzeug mit seinem Kennzeichen festgehalten wird.

Die schon erwähnte AT-C-225077, sowie die US-A-3165373 beschreibt in einem Ausführungsbeispiel eine Verkehrsüberwachungsanlage mit zwei in festem Abstand voneinander in der Fahrbahn angeordneten Fühlern. Eine Kamera wird ausgelöst und das Fahrzeug photographiert, wenn der Zeitabstand zwischen dem Überfahren der beiden Fühler einen vorgegebenen Wert unterschreitet. Eine ähnliche Anordnung ist durch die AT-C-246617 bekannt.

Es ist weiterhin bekannt, zwei Aufnahmen in festen Zeitabständen auszulösen, wenn durch die zwei in der Fahrbahn angeordneten Fühler und die von deren Signalen beaufschlagte Auswerteschaltung eine Überschreitung der zulässigen Höchstgeschwindigkeit signalisiert wird. Aus den Positionen des Fahrzeuges auf den beiden Aufnahmen kann ein weiterer Messwert für die Geschwindigkeit gewonnen werden.

Anstelle der photographischen Kamera können auch Videokameras, allgemein elektronische Kameras (JP-A-5251884; DE-A1-3422764) verwendet werden, wobei die Aufnahme zusammen mit den zugehörigen Daten wie gemessene Geschwindigkeit, Datum und Uhrzeit elektronisch gespeichert und die so gespeicherten Daten zur Wiedergabe auf einem Bildschirm, durch Ausdruck oder dergleichen aus dem Speicher abgerufen werden.

Die US-A-4173010 beschreibt die Verwendung einer Filmkamera zur Verkehrsüberwachung in deren Gesichtsfeld, wobei die Filmkamera nur bei überhöhter Geschwindigkeit des Fahrzeugs ausgelöst wird und die Anzahl der Filmbilder ein Mass für die Geschwindigkeit ist. Die Geschwindigkeit wird zunächst durch zwei Fühler erfasst, die in einem vorgegebenen Abstand voneinander angeordnet sind. In einem an die Fühler angeschlossenen Modul befinden sich unter anderem ein Zähler zur Zählung der Geschwindigkeitsübertretungen und ein Verkehrszähler.

Es ist weiter bekannt, die Geschwindigkeit eines zu überwachenden Fahrzeugs mittels eines Doppler-Radars zu bestimmen. Eine solche Geschwindigkeits-Überwachungsanlage ist beispielsweise in der US-A-2683071, der CH-A-414210 oder der CH-A-470674 beschrieben. Bei üblichen photographischen Geschwindigkeits-Überwachungsanlagen mit Doppler-Radar wird die gemessene Geschwindigkeit angezeigt. Bei Überschreiten der zulässigen Höchstgeschwindigkeit durch das zu überwachende Fahrzeug wird das Fahrzeug photographiert und die Anzeige der gemessenen Geschwindigkeit in die Aufnahme eingespiegelt (z.B. DD-A-66974).

In der EP-A1-0067905 ist eine Einrichtung dieser Art beschrieben, die auch auf die Länge der durchfahrenden Fahrzeuge anspricht und beispielsweise zwischen Personenwagen und Lastwagen und den jeweils zulässigen Höchstgeschwindigkeiten unterscheidet.

Praktisch alle der vorerwähnten Vorrichtungen für die Verkehrsüberwachung enthalten Einrichtungen zur Erzeugung von Zeitinformationen, also eine Uhr zur Anzeige der Uhrzeit und einen Datumsgeber, der das Datum anzeigt.

Diese Zeitinformationen werden zusammen mit der Aufnahme des zu überwachenden Fahrzeuges registriert, üblicherweise in die Aufnahme eingespiegelt (DD-A-66974).

Es ist weiterhin bekannt, mittels eines Doppler-Radars eine Folge von Geschwindigkeitsmesswerten zu erzeugen, während ein zu überwachendes Fahrzeug durch den Radarstrahl hindurchfährt. Diese Geschwindigkeitsmesswerte werden in einem Speicher klassiert abgespeichert, derart, dass ein Histogramm erhalten wird, also eine Häufigkeitsverteilung dieser Geschwindigkeitsmesswerte. Aus einem solchen Histogramm können Schlüsse auf Überholvorgänge oder dergleichen gezogen werden. Es ist auch möglich, aus dem Histogramm auf die Art des durchfahrenden Fahrzeugs zu schliessen, also darauf, ob es sich um einen PKW oder einen LKW handelt.

Es ist weiterhin aus der SU-A-767810 bekannt, die Geschwindigkeit von Fahrzeugen mit einer Induktionsschleife durch Frequenzänderungen des die Induktionsschleife beaufschlagenden Oszillators zu messen und Mittelwerte der Geschwindigkeit von Fahrzeuggruppen zu bestimmen.

Durch die FR-A1-2549625 ist ferner eine Einrichtung mit einer Induktionsschleife bekannt, die es ermöglicht, eine Verkehrszählung durchzuführen und gleichzeitig die Achszahl, den Achsabstand und die Achslast von Fahrzeugen zu ermitteln.

Die GB-A-1494945 schliesslich beschreibt eine registrierende Zählvorrichtung zur Verkehrszählung mit bis zu vier Fahrzeugdetektoren. Darin sind die Detektoren an Zähler angeschlossen, und die Zählresultate werden am Ende der Zählperiode auf einen zugehörigen Speicher übertragen; für die verschiedenen Zähler werden unterschiedliche Zählperioden vorgegeben. Die Speicherinhalte können an einem Zentralrechner zu statistischen Zwecken ausgewertet werden.

### Offenbarung der Erfindung

Die Erfindung beruht auf der Erkenntnis, dass in Verkehrsüberwachungsanlagen der vorstehend erwähnten Art eine Vielzahl von Informationen über das Verkehrsgeschehen gewissermassen als "Abfallprodukte" anfallen, die für die Verkehrsplanung und die Verkehrsstatistik und gegebenenfalls auch für die Beurteilung einer einzelnen registrierten Übertretung interessant sind, die aber bei den bekannten Anlagen nicht erfasst werden. Diese Informationen sind besonders deshalb interessant, als solche Verkehrsüberwachungsanlagen üblicherweise an Brennpunkten des Verkehrs eingesetzt werden, wo statistische Unterlagen über Verkehrsdichte, zeitliche Verteilung des Verkehrs und Häufigkeit von Übertretungen der Verkehrsregeln für die Verkehrsplanung und Steuerung von besonderer Bedeutung sind.

Der Erfindung liegt demgemäss die Aufgabe zugrunde, solche in Vorrichtungen zur Verkehrsüberwachung anfallende Zusatzinformationen nutzbar zu machen.

Der Erfindung liegt weiter die Aufgabe zugrunde, die Auswertung der festgestellten Übertretungen mittels elektronischer Datenverarbeitung zu erleichtern.

Erfindungsgemäss wird diese Aufgabe gelöst durch einen elektronischen Speicher, der mit dem Sensor und den Mitteln zur Erzeugung der Zeitinformationen verbunden ist, zur Speicherung von Sensorsignalen und den zugehörigen Zeitinformationen aller durchfahrenden Fahrzeuge.

Es können dabei nicht nur die Fahrzeuge erfasst werden, die eine Verkehrsregel übertreten und photographiert werden, sondern alle die Vorrichtung passierenden Fahrzeuge. Es kann also die Fahrzeugdichte bestimmt werden und mit Hilfe der sowieso vorhandenen Uhr und des Datumsgebers auch die zeitliche Verteilung der Fahrzeugdichte. Es kann die Anzahl der Übertretungen in Beziehung gesetzt werden zur Fahrzeugdichte, oder es kann die zeitliche Verteilung der Übertretungen ermittelt werden. Wenn die Vorrichtung etwa aufgrund eines Histogramms zwischen Pkw und Lkw unterscheiden kann, dann kann auch das statistisch ausgewertet werden.

Es können auch aus der statistischen Auswertung Schlüsse auf die Verkehrssituation zum Zeitpunkt einer bestimmten Übertretung gezogen werden. Beispielsweise kann man feststellen, ob in dem Zeitraum, in welchem beispielsweise ein überwachtes Fahrzeug mit überhöhter Geschwindigkeit fuhr, starker Verkehr herrschte oder die Strasse leer war.

Die elektronisch gespeicherten Daten der festgestellten Übertretungen können aber auch benutzt werden, um mit Hilfe elektronischer Datenverarbeitung z.B. die formularmässige Aufarbeitung (Schreiben einer Anzeige) der Registrierung vorzunehmen. Es brauchen dann nur die gespeicherten Daten (z.B. Datum, Uhrzeit, Ort und Geschwindigkeit) durch eine Zahl gekennzeichnet werden, die auch auf der Aufnahme erscheint. Der auswertende Beamte braucht lediglich in ein nach dem Speicher durch einen Rechner ausgefülltes oder geschriebenes Formular das in der Aufnahme erkennbare Kraftfahrzeugkennzeichen einzutragen. Dadurch kann eine erhebliche Entlastung der Polizei von routinemässiger Schreibarbeit erreicht werden.

Ausgestaltungen der Erfindung sind Gegenstand der Unteransprüche.

### Kurze Beschreibung der Zeichnungen

Ausführungsbeispiele der Erfindung sind nachstehend unter Bezugnahme auf die zugehörigen Zeichnungen näher erläutert.

- Fig. 1: ist eine schematisch-perspektivische Darstellung einer ampelgeregelten Kreuzung mit einer Vorrichtung zur photographischen Überwachung dieser Kreuzung.
- Fig. 2: ist ein Blockdiagramm einer Vorrichtung zur Überwachung einer ampelgeregelten Kreuzung mit einem Speicher zur Registrierung der erfassten Vorgänge.
- Fig. 3: ist eine schematische Darstellung einer mit Doppler-Radar arbeitenden Geschwindigkeits-Überwachungsvorrichtung.
- Fig. 4: ist ein Blockdiagramm der Geschwindigkeits-Überwachungsvorrichtung von Fig. 3.

### Bevorzugte Ausführung der Erfindung

Fig. 1 ist eine schematisch-perspektivische Darstellung einer Kreuzung 10, die durch eine Ampel 12 geregelt ist.

Die übrigen Ampeln der Kreuzung sind zur Vereinfachung der Darstellung nicht gezeigt. In der Fahrbahndecke einer in die Kreuzung einmündenden Strasse 14 ist kurz vor der Einmündung in die Kreuzung 10 ein Fühler 16 in Form einer Induktionsschleife eingelassen. Der Fühler 16 spricht an, wenn ein Fahrzeug 40 darüberfährt.

Eine Vorrichtung 18 zur photographischen Überwachung der Kreuzung 10 ist in einem Gehäuse 20 angeordnet, das auf einer Säule 22 in kurzem Abstand vor der Kreuzung 10 angeordnet ist. Die Vorrichtung 18 enthält eine Signalverarbeitungseinheit 24, eine von der Signalverarbeitungseinheit gesteuerte photographische Kamera 26 und ein Blitzlichtgerät 28. Die Signalverarbeitungseinheit 24 erhält ein Fühlersignal von dem Fühler 16 über eine Leitung 30 sowie ein Sperrphasensignal von der Ampel 12 über eine Leitung 32, wenn die Ampel auf Sperrphase umschaltet.

Wie aus dem Blockschaltbild von Fig. 2 hervorgeht, enthält die Ampel 12 einen Geber 34, der das Sperrphasensignal liefert. Die Signalverarbeitungseinheit 24 liefert ein Auslösesignal an einen Kameraauslöser 36, wenn während der Sperrphase ein Fühlersignal erscheint. Der Kameraauslöser 36 löst dann die Kamera 26 aus. Die Kamera macht dann eine Aufnahme der Kreuzung 10 mit der Ampel 12 auf Sperrphase und dem Fahrzeug 40 (Fig. 1), welches das Fühlersignal ausgelöst hat. Weiterhin sind eine Uhr 42 und ein Datumsgeber 44 vorgesehen. Diese bilden Mittel 46 zu Erzeugung von Zeitinformationen. Die Anzeigen von Uhr 42 und Datumsgeber 44 werden in die Aufnahme eingespiegelt oder sonstwie auf dem Film registriert.

Üblicherweise werden bei Ansprechen des Fühlers 16 während der Sperrphase wenigstens zwei Aufnahmen ausgelöst. Es sind Vorkehrungen getroffen, um eine zusätzliche Auslösung zwischen diesen Aufnahmen und während des Filmtransports durch ein weiteres Fahrzeug zu verhindern. Es sind weiterhin Vorkehrungen getroffen, um ein solches Fahrzeug, das zwischen diesen beiden Aufnahmen ebenfalls in die Kreuzung einfährt, auch noch zu erfassen. Diese Maßnahmen sind bekannt und daher nicht näher dargestellt.

Bei einer solchen Vorrichtung zur Überwachung einer ampelgeregelten Kreuzung ist nun ein Speicher 48 vorgesehen. In diesem Speicher sind die von der Vorrichtung erfaßten Vorgänge zur späteren Auswertung für statistische Zwecke speicherbar.

Über eine Leitung 50 sind die Fühlersignale von dem Fühler 16 aufschaltbar. Diese liefern die Gesamtzahl aller in die Kreuzung eingefahrenen Fahrzeuge, gleichgültig ob diese bei Sperrphase in die Kreuzung eingefahren und dabei photographiert worden sind oder nicht. Diese Information geht bei üblichen Vorrichtungen dieser Art verloren. Der Speicher 48 erhält weiter über eine Leitung 52 die Signale von der Signalverarbeitungseinheit 24, durch welche der Kameraauslöser 36 angesteuert wird. Diese Signale liefern die Anzahl der erfaßten Übertretungen. Schließlich erhält der Speicher 48 noch Zeitinformationen von der Uhr 42 über eine Datenleitung 54 und von dem Datumsgeber 44 über eine Datenleitung 56.

Der Speicher kann Teil eines Mikroprozessors sein, in welchem eine Klassierung der Informationen erfolgt, so daß etwa die Anzahl der in vorgegebenen Zeitintervallen erhaltenen Ereignisse (Impulse auf den Leitungen 50 bzw. 52) zusammen mit der zugehörigen Zeitinformation (Uhrzeit und Datum) abgespeichert werden.

Die so beim Betrieb der Vorrichtung erhaltenen Informationen können später statistisch ausgewertet werden. Es kann beispielsweise die Verkehrsdichte in der Straße 14 in Abhängigkeit von der Zeit festgestellt werden. Es kann festgestellt werden, wie das Verhältnis der Anzahl der Übertretungen zur Gesamtzahl der durchgefahrenen Fahrzeuge ist und ob dieses Verhältnis sich mit der Zeit oder mit der Fahrzeugdichte ändert. Es kann auch festgestellt werden, welchen Einfluß Einstellungen der Ampel, also beispielsweise eine Verlängerung der "Gelbphase" auf die absolute oder relative Anzahl der registrierten Übertretungen hat. Die gespeicherten Daten verschiedener, an Verkehrsbrennpunkten einer Stadt angeordneter Vorrichtungen der vorliegenden Art liefern eine laufende Übersicht über das Verkehrsgeschehen in der Stadt und damit Unterlagen für die Verkehrsplanung. Das alles wird unter Verwendung sowieso vorhandener Bauteile mit einem relativ geringen zusätzlichen Aufwand erreicht.

Fig.3 zeigt schematisch eine mit Doppler-Radar arbeitende Geschwindigkeits-Überwachungsvorrichtung. Die Vorrichtung 58 ist seitlich von einer Straße 60 angeordnet. Mit 62 ist ein zu überwachendes Fahrzeug bezeichnet. Die Vorrichtung 58 enthält eine Radarantenne 64 die eine "Radarkeule" 66 aussendet, die gestrichelt eingezeichnet ist. Die "Radarkeule" stellt die ausgesandte Strahlungsenergie pro Raumwinkel in Abhängigkeit vom Winkel dar. Weiterhin enthält die Vorrichtung 58 eine photographische Kamera 68, die ein Gesichtsfeld 70 erfaßt. Die Signale der Radarantenne 64 sind auf eine Meß- und Auswerteschaltung 72 geschaltet. Die Meß- und Auswerteschaltung liefert Geschwindigkeitsmeßwerte, wenn das Fahrzeug 62 durch die Radarkeule hindurchfährt. Bei Überschreiten einer zulässigen Höchstgeschwindigkeit wird die Kamera 68 ausgelöst. Die Auslösung erfolgt dabei in einem Zeitpunkt, in welchem sich das Fahrzeug 62 im wesentlichen in der Mitte des Gesichtsfeldes 70 der Kamera 68 befindet.

Information, die von der Meß- und Auswerteschaltung geliefert werden, wozu auch die Anzahl der durchfahrenden Fahrzeuge (gleichgültig ob zu schnell oder nicht) gehört, werden in einem Speicher 74 für die spätere statistische Verarbeitung gespeichert.

In Fig.4 ist die Vorrichtung 58 schematisch als Blockschaltbild dargestellt. Ein Dopplerradar 76, das die Radarantenne und die zugehörige Sende- und Empfangseinrichtung und eine Auswerteschaltung umfaßt, liefert Geschwindigkeitsmeßwerte. Die Geschwindigkeitsmeßwerte werden zu einem Histogramm verarbeitet, also einer Verteilung der Häufigkeiten von Geschwindigkeitsmeßwerten auf verschiedene Geschwindigkeitsklassen. Aus diesem Histogramm können Überholvorgänge o.dgl. erkannt werden, die zu falschen Meßwerten führen könnten, so daß so gewonnene Meßwerte unterdrückt werden und nicht zu einer Auslösung der Kamera führen. Es kann auch erkannt werden, ob das erfaßte Fahrzeug ein PKW oder ein LKW ist. Und es ergibt sich aus dem Histogramm ein Meßwert für die Geschwindigkeit des überwachten Fahrzeugs 62. In Fig.4 ist die Auswertung "PKW/LKW" durch einen Block 80 symbolisiert. Die Bestimmung der Geschwindigkeit aus dem Histogramm ist durch einen Block 82 dargestellt. Die Auswertung "PKW/LKW" steuert jeweils einen Vergleicher 84 oder 86 an. Auf die Vergleicher ist der Meßwert der Geschwindigkeit des Fahrzeugs 62 von Block 82 aufgeschaltet und wird in jedem der Vergleicher mit einem für die betreffende Fahrzeugart vorgegebenen zulässigen Höchstgeschwindigkeit z.B. von 120 bzw. 80 km/h verglichen. Je nach Fahrzeugart wird bei einem Meßwert von mehr als 120 km/h oder einem Meßwert von mehr als 80 km/h ein Auslösesignal auf einen Kameraauslöser 88 gegeben. Der Kameraauslöser 88 löst dann die Kamera 68 aus. In die dann gemachte Aufnahme wird gleichzeitig die Uhrzeit von einer Uhr 90 und das Datum von einem Datumsgeber eingespiegelt.

Diese Technik ist an sich bekannt und daher hier nicht im einzelnen beschrieben.

Die verschiedenen bei dieser Vorrichtung anfallenden Informationen werden auf den Speicher 74 gegeben. Im einzelnen erhält der Speicher 74 die Uhrzeit von der Uhr 90 über eine Datenleitung 94 und das Datum von dem Datumsgeber 92 über eine Datenleitung 96. Weiterhin erhält der Speicher 74 den Meßwert der Geschwindigkeit von Block 82 über eine Datenleitung 98. Der Speicher 74 erhält ferner Impulse von der Auswertung "PKW/LKW" 80 je nachdem, ob ein PKW oder ein LKW festgestellt wird über Leitung 100 bzw 102. Schließlich erhält der Speicher 74 Impulse von den Vergleichern 84 und 86 über Leitung 104 bzw, Leitung 106, wenn ein Fahrzeug die für seine Fahrzeugart vorgegebene zulässige Höchstgeschwindigkeit überschritten hat und ein Auslöseimpuls auf den Kameraauslöser gegeben wird.

In dem Speicher 74 kann auch hier eine Summierung der Ereignisse und eine Klassierung nach Geschwindigkeit und/oder Zeit erfolgen. Auch bei dieser Vorrichtung fallen die Informationen auch über nicht-photographierte Fahrzeuge als "Abfallprodukt" an und können mit relativ geringem Aufwand erfaßt und statistisch ausgewertet werden. Natürlich ist es nicht erforderlich, alle hier angegebenen Informationen zu speichern, wenn nicht alle diese Informationen ausgewertet werden sollen.

Die statistische Auswertung kann auch für die Beurteilung einer einzelnen, erfaßten Übertretung von Bedeutung sein. So kann eine Überschreitung der zulässigen Höchstgeschwindigkeit mehr oder weniger schwerwiegend sein je nachdem ob zu der betreffenden Zeit starker Verkehr herrschte oder die Staße fast leer war.

Schließlich kann die elektronische Speicherung der mit einer erfaßten Übertretung der Verkehrsregeln verbundenen Daten benutzt werden, die Polizei bei der Aufarbeitung der festgestellten Übertretungen zu entlasten. Es können nämlich die in dem elektronischen Speicher gespeicherten Daten benutzt werden, um mittels eines Rechners Formulare für eine Anzeige oder einen Bußgeldbescheid ausgefüllt oder erstellt werden. Diese Formulare enthalten dann aus dem Speicher Datum, Uhrzeit, Ort und Art der Übertretung. Die Polizei braucht aus der photographischen Aufnahme nur noch das Fahrzeugkennzeichen in ein solches Formular einzutragen.

Diese Routinearbeit bei der Auswertung der Aufnahmen ist sehr zeitaufwendig und stellt häufig den begrenzenden Faktor beim Einsatz von automatisch arbeitenden Vorrichtungen zur Verkehrsüberwachung dar: Es hat keinen Sinn, mehr Übertretungen festzustellen und Aufnahmen zu machen, als nachher mit dem zur Verfügung stehenden Personal aufgearbeitet werden kann.

## Patentansprüche

1. Vorrichtung zur Verkehrsüberwachung, enthaltend
(a) einen auf durchfahrende Fahrzeuge (40; 62) ansprechenden Sensor (16; 64; 76),
(b) Mittel (24; 84, 86) zur Feststellung einer Übertretung von Verkehrsregeln durch das durchfahrende Fahrzeug (40; 62),
(c) Mittel (46; 90, 92) zur Erzeugung von Zeitinformationen in Verbindung mit den durchfahrenden Fahrzeugen (40; 62) und
(d) eine photographische Aufnahmeeinrichtung (26; 68) mit einem Auslöser (36; 88), der von den Mitteln (24; 84, 86) zur Feststellung einer Übertretung von Verkehrsregeln gesteuert ist, zur Aufnahme eines die Verkehrsregeln übertretenden, durchfahrenden Fahrzeugs (40; 62) und der zugehörigen Zeitinformation, **gekennzeichnet durch**
(e) einen elektronischen Speicher (48; 74) der mit dem Sensor (16; 46; 76) und den Mitteln (46; 90, 92) zur Erzeugung der Zeitinformationen verbunden ist, zur Speicherung von Sensorsignalen und den zugehörigen Zeitinformationen aller durchfahrenden Fahrzeuge (40; 62).

2. Vorrichtung nach Anspruch 1, **dadurch gekennzeichnet, dass** der elektronische Speicher (48; 74) zusätzlich mit dem Auslöser (36; 88) der photographischen Kamera (26; 68) zur Speicherung der übertretungen in Verbindung mit den zugehörigen Sensorsignalen und Zeitinformationen verbunden ist.

3. Vorrichtung nach Anspruch 1 oder 2, **dadurch gekennzeichnet, dass**
(a) die Mittel (84, 86) zur Feststellung der übertretung einer Verkehrsregel eine Geschwindigkeitsmessvorrichtung (82) zur Messung der Geschwindigkeit der durchfahrenden Fahrzeuge (62) aufweisen und
(b) in dem Speicher (74) die gemessenen Geschwindigkeiten speicherbar sind.

4. Vorrichtung nach einem der Ansprüche 1 bis 3, **dadurch gekennzeichnet, dass**
(a) die Mittel (84, 86) zur Feststellung der übertretung einer Verkehrsregel eine Einrichtung (80) zur Feststellung der Fahrzeugart (Pkw, Lkw) enthalten und
(b) in dem Speicher (74) die Art der durchfahrenden Fahrzeuge (62) zahlenmässig speicherbar sind.

5. Vorrichtung nach Anspruch 1, **dadurch gekennzeichnet, dass** sie eine photographische Ampelüberwachungsanlage ist.

6. Vorrichtung nach Anspruch 1, **dadurch gekennzeichnet, dass** sie eine mit Doppler-Radar (76) arbeitende, photographische Geschwindigkeits-Überwachungsanlage ist.

7. Vorrichtung nach Anspruch 1, **dadurch gekennzeichnet, dass** die Mittel (24; 84, 86) zur Feststellung einer Übertretung von Verkehrsregeln, die Mittel (46; 90, 92) zur Erzeugung von Zeitinformationen und der elektronische Speicher (48; 74) in einer Einheit zusammengefasst sind, die am Ort der Verkehrsüberwachung aufstellbar ist.

## Claims

1. Device for traffic monitoring, comprising
(a) a sensor (16; 64; 76) responding to vehicles passing by,
(b) means (24; 84, 86) for establishing an violation of traffic regulations by the passing-by vehicle (40; 62),
(c) means (46; 90, 92) for providing time information in connection with the passing-by vehicles (40; 62), and
(d) a photographic device (26; 68) having a trigger (36; 88) which is controlled by the means (24; 84, 86) for establishing a violation of traffic regulations, for recording a passing-by vehicle (40; 62) violating the traffic regulations and the associated time information, **characterized by**
(e) an electronic memory (48; 74) which is connected to the sensor (16; 46; 76) and to the means (46; 90, 92) for providing the time information, for storing sensor signals and the associated time information of all of the passing-by vehicles (40; 62).

2. Device as set forth in claim 1, **characterized in that** the electronic memory (48; 74) is additionally connected to the trigger (36; 88) of the photographic camera (26; 68) for storing the violations in connection with the associated sensor signals and time information.

3. Device as set forth in claim 1 or 2, **characterized in that**
(a) the means (84, 86) for establishing the violation of a traffic regulation comprises a speed measuring device (82) for measuring the speed of the passing-by vehicles (62), and
(b) the memory (74) is adapted to store the measured speeds.

4. Device as set forth in any one of the claims 1 to 3, **characterized in that**
(a) the means (84, 86) for establishing the violation of a traffic regulation comprise a device (80) for establishing the type of the vehicle (passenger car, motor lorry), and
(b) the memory (74) is adapted to numerically store the type of the passing-by vehicles (62).

5. Device as set forth in claim 1, **characterized in that** it is a photographic traffic light monitoring installation.

6. Device as set forth in claim 1, **characterized in that** it is a photographic speed monitoring installation operating with a Doppler radar (76).

7. Device as set forth in claim 1, **characterized in that** the means (24; 84, 86) for establishing a violation of traffic regulations, the means (46; 90, 92) for providing time information and the electronic memory (48; 74) are combined in a unit which is adapted to be installed at the location of the traffic monitoring.

## Revendications

1. Dispositif destiné à la surveillance du trafic, comprenant
(a) un détecteur (16; 64; 76) répondant à des véhicules (40; 62) qui passent,
(b) des moyens (24; 84; 86) destinés à la détermination d'une violation des règles de trafic par le véhicule passant (40; 62)
(c) des moyens (46; 90, 92) destinés à la génération d'informations de temps en relation avec les véhicules passant (40; 62), et
(d) un dispositif de prise photographique (26; 68) avec un déclencheur (36; 88) commandé par les moyens (24; 84, 86) destinés à la détermination d'une violation de règles de trafic, afin de détecter un véhicule passant (40; 62) violant les règles de trafic et l'information de temps associée, caractérisé par
(e) une mémoire électronique (48; 74) reliée au détecteur (16; 46; 76) et aux moyens (46; 90, 92) destinés à la génération des informations de temps, afin de mémoriser des signaux de détecteur et des informations de temps associées de tous les véhicules passant (40; 62).

2. Dispositif selon la revendication 1, **caractérisé par le fait que** la mémoire électronique (48; 74) est additionnellement reliée au déclencheur (36; 88) de la caméra photographique (26; 68) afin de mémoriser les violations en connexion avec les signaux de détecteur associés et les informations de temps.

3. Dispositif selon la revendication 1 ou 2, **caractérisé par le fait que**
(a) les moyens (84, 86) destinés à la détermination de la violation d'une règle de trafic présentent un dispositif de mesure de la vitesse (82) destiné à mesurer la vitesse des véhicules passant, et
(b) les vitesses mesurées sont mémorisables dans la mémoire (74).

4. Dispositif selon l'une des revendications 1 à 3, **caractérisé par le fait que**
(a) les moyens (84, 86) destinés à la détermination de la violation d'une règle de trafic comprennent une installation (80) destinée à la détermination du type de véhicule (voiture, poids lourd),et
(b) le type des véhicules passant (62) sont mémorisables en nombre dans la mémoire (74).

5. Dispositif selon la revendication 1, **caractérisé par le fait qu'**il s'agit d'une installation photographique de surveillance des feux.

6. Dispositif selon la revendication 1, **caractérisé par le fait qu'**il s'agit d'une installation photographique de surveillance de la vitesse fonctionnant à radar Doppler (76).

7. Dispositif selon la revendication 1, **caractérisé par le fait que** les moyens (24; 84, 86) destinés à la détermination d'une violation de règles de trafic, les moyens (46; 90, 92) destinés à la génération d'information de temps et la mémoire électronique (48; 74) sont concentrés dans une unité qui peut être installée sur le lieu de la surveillance du trafic.
